# EUROPÄISCHE PATENTANMELDUNG

(11) **EP 0 933 595 A2**
(43) Veröffentlichungstag der Anmeldung: **04.08.1999**
(21) Anmeldenummer: 98120236.9
(22) Anmeldetag: 26.10.1998
(51) Int. Cl.: F23N 1/00

(54) **Verfahren zur Verminderung nitroser Gase in Verbrennungsanlagen unter gleichzeitiger Energieeinsparung**

(30) Priorität: 31.10.1997 DE 19748189
(71) Anmelder: InfraServ GmbH & Co. Gendorf KG, 84504 Burgkirchen (DE)
(72) Erfinder: Haunberger, Johannes, 84556 Kastl (DE); Hack, Engelbert, 84329 Wurmannsquick (DE)

(57) **Zusammenfassung**

Die Erfindung betrifft ein Verfahren zur Verminderung nitroser Gase (NOₓ) beim Betreiben von Verbrennungsanlagen, welches dadurch gekennzeichnet ist, daß die auf einer Brennerebene angeordneten Brenner teils mit Luftüberschuß, teils mit Luftunterschuß betrieben werden, jeweils bezogen auf die vollständige Verbrennung des verwendeten Heizmittels. Schwer brennbare, stickstoffhaltige Produktionsabfälle können ebenso wie fossile Brennstoffe mit Hilfe des erfindungsgemäßen Verfahrens effizient unter Einhaltung des gesetzlichen NOₓ-Grenzwertes verbrannt werden.

## Beschreibung

Die Emission nitroser Gase, die üblicherweise als NOₓ bezeichnet werden und im wesentlichen aus NO und NO₂ bestehen, stellt für Verbrennungsanlagen aller Art ein großes Problem dar. Im Sinne des Umweltschutzes wurde im Dezember 1996 der maximale Grenzwert für die NOₓ-Emission industrieller Verbrennungsanlagen von 450 mg/Nm³ auf 200 mg/Nm³ reduziert (Grenzwert nach 17. BImSchV). Gemäß dem Stand der Technik verwenden die großen Energieversorgungsunternehmen zur primären Reduzierung von NOₓ eine bezüglich Sauerstoff unterstöchiometrische Verbrennung in bis zu vier vertikal angeordneten Brennerebenen und kompensieren dies durch Zufuhr sogenannter "Tertiärluft" in den oberen, etwas kälteren Teil des Strahlungskessels. Auf diese Weise wird der vorgeschriebene Überschuß von 3 % Sauerstoff in den austretenden Verbrennungsgasen erreicht. Pro Brennerebene sind üblicherweise mindestens zwei paarweise gegenüberliegende Brenner installiert, deren Auslässe meist tangential angeordnet sind, so daß das Brennstoff-Luft-Gemisch in eine starke zirkulare Strömung versetzt und optimal vermischt wird. Die Leistung der auf derselben Ebene installierten Brenner ist im Regelfall identisch oder weist nur minimale, zufällige Abweichungen auf.

Es wurde nun völlig überraschend gefunden, daß sich die NOₓ-Gehalte im Abgas der Verbrennungsanlage erheblich dadurch reduzieren lassen, daß die sich auf einer Ebene befindlichen Brenner mit deutlich unterschiedlichen Luftmengen betrieben werden. Beispielsweise wird Brenner 1 mit 30 % Luftüberschuß und Brenner 2 mit 10 % Luftunterschuß betrieben, jeweils bezogen auf die zur vollständigen Verbrennung des Heizmittels erforderliche Luftmenge, mit der Maßgabe, daß so viel Luft zugeführt wird, daß das den Kessel verlassende Rauchgas noch mindestens den geforderten Überschuß an Sauerstoff enthält. Vorzugsweise beträgt die Differenz der Luftversorgung der auf derselben Ebene installierten Brenner 20 bis 40 %. Besonders bevorzugt wird insgesamt ein Überschuß an Luft von 15 bis 50 % verwendet, bezogen auf die zur vollständigen Verbrennung des Heizmittels erforderliche Heizmenge.

Als äquivalente Heizmittel können im Rahmen des erfindungsgemäßen Verfahrens Erdgas, brennbare Abgase, Heizöle (beispielsweise mittelflüssige und schwerflüssige Öle), Kohlenstaub, aber auch brennbare Abfälle aus der Produktion organischer Chemikalien verwendet werden. Als Beispiel für solche brennbaren Abfälle seien die Destillationsrückstände aus der Herstellung von Talgfettaminen genannt, die noch Reste von Kupferkatalysatoren enthalten. In diesem Fall konnte der zulässige NOₓ-Grenzwert auch durch Zusatz von Harnstoff als Reduktionsmittel nicht eingehalten werden, so daß zunächst nur eine teure Fremdentsorgung in einer Sondermüllanlage in Frage kam. Mit Hilfe des erfindungsgemäßen Verfahrens konnte dieser Problemmüll in einer normalen Verbrennungsanlage entsorgt werden, wobei der NOₓ-Wert im Abgas nur 150 mg/Nm³ betrug.

Im Falle von besonders hohen Stickstoffgehalten des zu verbrennenden Materials kann die an sich bekannte Methode des Eindüsens einer wäßrigen Lösung eines stickstoffhaltigen Reduktionsmittels, bevorzugt einer Lösung von Harnstoff oder von Ammoniak, mit dem erfindungsgemäßen Verfahren kombiniert werden. Dies ist jedoch nur in seltenen Fällen erforderlich und hat den Nachteil, daß durch größere Mengen von eingedüstem Wasser in der Regel die Emissionen von Kohlenmonoxid ansteigen. Ein weiterer Nachteil ist natürlich, daß die Verdampfung des Wassers einen zusätzlichen Energieaufwand verursacht.

Das erfindungsgemäße Verfahren weist folgende Vorteile auf:
- Der Brennstoffverbrauch (meist Erdgas und/oder Heizöl) wird durch Verbesserung des Wirkungsgrades auf ein Minimum reduziert.
- Der gesetzlich vorgeschriebene NOₓ-Grenzwert wird im Dauerbetrieb unterschritten.
- Es sind keine Investitionskosten und Betriebskosten für eine spezielle NOₓ-mindernde Anlage (DENOX-Anlage) erforderlich.
- Abstellungen und Wartungen werden minimiert: Die nach dem erfindungsgemäßen Verfahren betriebene Abfallverbrennungsanlage war im Jahr 1996 zu 93 % der gesamten Jahresstunden in Betrieb.
- Der Einsatz von wäßrigen Harnstoff- und/oder Ammoniaklösungen kann auf seltene Ausnahmefälle reduziert werden, wodurch sich eine beträchtliche Kosteneinsparung ergibt.
- Schwer brennbare Heizmittel können mit höherem Wirkungsgrad verbrannt werden.

Die Erfindung wird durch folgende Beispiele und Vergleichsbeispiele zur NOₓ-Bildung noch näher erläutert:

In einer Abfallverbrennungsanlage werden zwei Versuchsreihen mit jeweils vier Versuchen durchgeführt. In der Brennkammer sind auf einer Ebene zwei Brenner derselben Bauart und Leistung installiert, die wie üblich eine zirkulare Strömung mit starker Verwirbelung erzeugen. Die Zuluftmenge der beiden Brenner ist durch Klappen unabhängig voneinander regelbar. Im Brenner 1 werden stickstoffhaltige Rückstände und im Brenner 2 stickstoffreie Rückstände verbrannt. Es handelt sich um stickstoffhaltige brennbare Rückstände aus der Aminproduktion beziehungsweise stickstoffreie verunreinigte Lösemittel, beispielsweise aus der Glykolherstellung. Die Temperatur in der Nachbrennkammer ist praktisch konstant und beträgt 980 bis 990 °C.

### Beispiele 1 bis 4 (erfindungsgemäß)

| Beispiel | Harnstoff 10,5%ige Lösung in Wasser [l/h] | % Klappenöffnung | | Einsatzmenge [l/h] | | NOₓ [mg/Nm³] |
|---|---|---|---|---|---|---|
| | | Brenner 1 | Brenner 2 | brennbare Stickstoffverbindungen | brennbare stickstofffreie Verbindungen | |
| 1 | 0 | 10 | 42 | 210 | 240 | 150 |
| 2 | 50 | 10 | 42 | 210 | 240 | 128 |
| 3 | 80 | 10 | 42 | 210 | 240 | 105 |
| 4 | 120 | 10 | 42 | 210 | 240 | 85 |

### Vergleichsbeispiele 1 bis 4 (Stand der Technik)

| Vergleichsbeispiel | Harnstoff, 10,5%ige Lösung in Wasser [l/h] | % Klappenöffnung | | Einsatzmenge [l/h] | | NOₓ [mg/Nm³] |
|---|---|---|---|---|---|---|
| | | Brenner 1 | Brenner 2 | brennbare Stickstoffverbindungen | brennbare stickstofffreie Verbindungen | |
| 1 | 0 | 22 | 22 | 210 | 240 | 575 |
| 2 | 50 | 22 | 22 | 210 | 240 | 355 |
| 3 | 80 | 22 | 22 | 210 | 240 | 305 |
| 4 | 120 | 22 | 22 | 210 | 240 | 240 |

Wie die erfindungsgemäßen Beispiele zeigen, ist bei dem neuen Verfahren keine Harnstoffzugabe erforderlich, um den NOₓ-Grenzwert zu unterschreiten. Die CO-Emissionen werden nicht beeinflußt und betragen für beide Versuchsreihen 1,6 bis 1,8 mg/Nm³. Auch der Restsauerstoffgehalt im feuchten Abgas (2,25 %, entspricht 3,0 % im trockenen Abgas) bleibt unverändert.

## Patentansprüche

1. Verfahren zur Verminderung nitroser Gase (NOₓ) beim Betreiben von Verbrennungsanlagen, dadurch gekennzeichnet, daß die auf einer Brennerebene angeordneten Brenner teils mit Luftüberschuß, teils mit Luftunterschuß betrieben werden, jeweils bezogen auf die vollständige Verbrennung des verwendeten Heizmittels.

2. Verfahren nach Anspruch 1, dadurch gekennzeichnet, daß pro Brennerebene mindestens zwei Brenner verwendet werden, wobei die Differenz der Luftzufuhr der Brenner 20 bis 40 %, vorzugsweise 30 %, beträgt, jeweils bezogen auf die vollständige Verbrennung des Heizmittels.

3. Verfahren gemäß den Ansprüchen 1 und 2, dadurch gekennzeichnet, daß insgesamt ein Überschuß von 15 bis 50 % an Luft, bezogen auf die zur vollständigen Verbrennung des Heizmittels erforderliche Luftmenge, verwendet wird.

4. Verfahren gemäß den Ansprüchen 1 bis 3, dadurch gekennzeichnet, daß man als Heizmittel Erdgas, brennbare Abgase, Heizöle, Kohlenstaub sowie brennbare Abfälle aus der chemischen Produktion verwendet.

5. Verfahren gemäß Anspruch 4, dadurch gekennzeichnet, daß man als Heizmittel stickstoffhaltige, organische Abfälle verwendet.

6. Verfahren gemäß den Ansprüchen 1 bis 5, dadurch gekennzeichnet, daß man bei der Verbrennung von Abfällen mit hohem Stickstoffgehalt mindestens ein Reduktionsmittel zusetzt.

7. Verfahren nach Anspruch 6, dadurch gekennzeichnet, daß das Reduktionsmittel Harnstoff und/oder Ammoniak ist.

8. Verfahren nach Anspruch 1 und mindestens einem der Ansprüche 2 bis 7, dadurch gekennzeichnet, daß das Abgas der Verbrennungsanlage maximal 200 mg NOₓ/Nm³ enthält.
